# FASCICULE DE BREVET EUROPEEN

(11) **EP 4 401 882 B1**
(45) Date de publication et mention de la délivrance du brevet: **09.04.2025**
(21) Numéro de dépôt: 22783548.5
(22) Date de dépôt: 13.09.2022
(51) Int. Cl.: B01L 3/02

(54) **DISPOSITIF DE PRELEVEMENT A DEPLACEMENT POSITIF, CONÇU POUR FACILITER L'EJECTION DU CAPILLAIRE**
PROBENAHMEVORRICHTUNG MIT POSITIVER VERDRÄNGUNG ZUR ERLEICHTERUNG DES KAPILLARAUSSTOSSES
POSITIVE DISPLACEMENT SAMPLING DEVICE DESIGNED TO FACILITATE CAPILLARY EJECTION

(30) Priorité: 14.09.2021 FR 2109632
(43) Date de publication de la demande: 24.07.2024
(73) Titulaire: GILSON SAS, 95400 Villiers-le-Bel (FR)
(72) Inventeur: DUDEK, Bruno, 60560 ORRY-LA-VILLE (FR); GUICHARDON, Stéphane, 78380 BOUGIVAL (FR); MALVOISIN, Hervé, 75020 PARIS (FR)
(74) Mandataire: Brevalex
(86) Numéro de dépôt international: PCT/FR2022/051721
(87) Numéro de publication internationale: WO 2023/041867

(56) Documents cités:
- FR-A1- 3 003 643
- US-A- 4 418 580
- US-A1- 2020 215 529
- US-B1- 9 360 493

## Description

La présente invention se rapporte au domaine des dispositifs de prélèvement à déplacement positif, par exemple des pipettes de prélèvement également dénommées pipettes de laboratoire ou encore pipettes de transfert de liquide. Elles sont destinées au prélèvement et à la distribution de liquide dans des récipients ou similaires. L'invention concerne également des dispositifs de prélèvement à déplacement positif sous forme d'automates.

Pour ce qui concerne les pipettes manuelles, monocanal ou multicanaux, elles sont destinées à être tenues en main par un opérateur durant les opérations de prélèvement et de distribution de liquide, ces opérations étant réalisées par mise en mouvement d'un bouton de commande obtenue par l'application d'une pression axiale sur ce même bouton. Pour les pipettes dites à déplacement positif, elles sont destinées à coopérer avec des consommables du type système piston-capillaire, dont le piston est prévu pour être directement en contact avec l'échantillon à prélever, avant d'être éjecté ou réutilisé. Les pipettes à déplacement positif présentent donc une conception différente de celle des pipettes plus classiques à déplacement d'air, dans lesquelles le piston fait partie intégrante de la pipette et n'est pas en contact direct avec l'échantillon.

De manière connue, le capillaire est destiné à être emmanché sur un embout de la pipette. L'effort de tenue du capillaire sur l'embout doit être suffisamment important pour garantir que le capillaire ne se désemmanche pas au cours des opérations de pipetage, en particulier lors de la distribution, et ce quelle que soit la viscosité du liquide. Ces exigences requièrent un emmanchement axial ferme du capillaire sur l'embout de la pipette, avec pour conséquence une difficulté d'éjection du capillaire d'autant plus grande que l'effort d'emmanchement est élevé.

Cette situation ambivalente pose problème en matière d'ergonomie d'éjection du système piston-capillaire. En effet, l'opérateur peut être amené à développer une force importante pour générer l'éjection souhaitée à l'aide de l'éjecteur intégré à la pipette. Il peut alors en découler des problèmes de confort, ainsi que l'apparition de troubles musculo-squelettiques (TMS).

Des problèmes analogues sont rencontrés sur des dispositifs, comme les automates, assurant une éjection motorisée du système piston-capillaire, puisque le moteur d'éjection doit être suffisamment dimensionné pour contrer l'effort d'emmanchement du capillaire sur l'embout, dans le but de rompre la liaison mécanique entre les deux. Il est noté que ces problèmes sont aggravés sur une conception multicanaux.

US 4 418 580, FR 3 003 643, US 9 360 493 et US 2020/215529 décrivent d'autres exemples connus de dispositifs de prélèvement à déplacement positif comprenant un système d'éjection de capillaire.

Pour répondre à cette problématique, l'invention a pour objet un ensemble pour dispositif de prélèvement à déplacement positif, l'ensemble comprenant :
- un embout destiné à porter un capillaire d'un système piston-capillaire, l'embout étant creux, centré sur un axe central longitudinal de l'embout, et comportant une surface extérieure pourvue d'un organe de rétention axiale du capillaire,
- un éjecteur destiné à éjecter le système piston-capillaire, l'ensemble étant conçu de manière à permettre une course axiale d'éjection de l'éjecteur relativement à l'embout, entre une position extrême haute de repos et une position extrême basse d'éjection, l'éjecteur comprenant une extrémité d'éjection destinée à être en contact axial avec une extrémité de capillaire lors de la course d'éjection.

Selon l'invention, l'embout comporte un corps ainsi qu'une portion mobile de rétention de capillaire reliée au corps par une liaison, la portion mobile de rétention comportant sur sa surface extérieure au moins une partie dudit organe de rétention axiale du capillaire, l'embout comportant également un levier solidaire de la partie mobile de rétention, de sorte qu'un basculement de la partie mobile radialement vers l'intérieur, via la liaison et relativement au corps d'embout, entraîne un basculement du levier radialement vers l'extérieur,
l'éjecteur étant équipé d'un organe de verrouillage coopérant avec le levier de sorte que :
- dans la position extrême haute de repos de l'éjecteur, l'organe de verrouillage occupe une position de verrouillage dans laquelle il maintient la portion mobile de l'embout dans une position active de retenue du capillaire, en interdisant au levier de basculer radialement vers l'extérieur ; et
- durant la course d'éjection de l'éjecteur, l'organe de verrouillage :
   - autorise le basculement du levier radialement vers l'extérieur, résultant d'un basculement de la portion mobile radialement vers l'intérieur depuis sa position active de retenue du capillaire, vers une position escamotée de libération du capillaire, ou
   - entraîne le basculement du levier radialement vers l'extérieur, conduisant à un basculement de la portion mobile radialement vers l'intérieur depuis sa position active de retenue du capillaire, vers sa position escamotée de libération du capillaire.

L'invention prévoit ainsi de fonctionnaliser l'embout, en lui faisant adopter une conception segmentée / fendue qui lui permet de répondre de manière satisfaisante à la situation ambivalente décrite ci-dessus. En effet, grâce à l'invention, la portion mobile de rétention embarquée sur l'embout peut être maintenue dans sa position active de retenue du capillaire au cours des opérations de pipetage, assurant ainsi un emmanchement ferme de ce capillaire sur l'embout. De plus, la capacité de cette même portion mobile de rétention à se rétracter, dans sa position escamotée de libération du capillaire, permet de fortement limiter l'effort à déployer sur l'éjecteur pour provoquer le désemmanchement et l'éjection du système piston-capillaire.

Il est enfin souligné que l'invention permet également de déporter la fonction d'éjection sur un système secondaire, alors que dans les systèmes existants, la commande d'éjection se cumule généralement avec la commande de pipetage, et il en résulte des efforts conséquents.

L'invention présente de préférence au moins l'une des caractéristiques optionnelles suivantes, prises isolément ou en combinaison.

De préférence, au sein de l'embout, la liaison entre la portion mobile de rétention de capillaire et le corps d'embout est une liaison souple, déformable élastiquement.

De préférence, l'embout comporte une couronne intermédiaire centrée sur son axe central longitudinal, et la liaison souple est réalisée par deux zones souples d'épaisseur réduite, entre lesquelles sont délimités un premier secteur angulaire de couronne ainsi qu'un second secteur angulaire de couronne, le premier secteur angulaire étant solidaire de la portion mobile de rétention de capillaire et du levier en étant agencé entre eux deux, tandis que le second secteur angulaire est solidaire du corps d'embout.

De préférence, les deux zones souples d'épaisseur réduite sont diamétralement opposées.

De préférence, l'embout comporte également une platine de fixation, solidaire du second secteur angulaire de couronne.

De préférence, l'embout est réalisé d'une seule pièce, même si alternativement, une conception en plusieurs pièces assemblées les unes aux autres peut être envisagée, sans sortir du cadre de l'invention.

De préférence, l'organe de verrouillage prévu sur l'éjecteur est réalisé par un organe de butée radial, destiné à coopérer avec un plan incliné du levier de l'embout.

Selon une alternative à la liaison souple décrite ci-dessus, la liaison entre la portion mobile de rétention de capillaire et le corps d'embout peut être une liaison pivot ou une liaison rotule.

De préférence, la portion mobile de rétention de capillaire présente une forme générale de demi-cylindre.

De préférence, une autre partie dudit organe de rétention axiale du capillaire est prévue sur la surface extérieure du corps d'embout.

A cet égard, il est noté que l'organe de rétention axiale du capillaire est préférentiellement réalisé à l'aide d'au moins un bourrelet annulaire sur la surface extérieure de l'embout.

De préférence, la portion mobile de rétention de capillaire et le levier de l'embout sont réalisés d'une seule pièce, quelle que soit la conception retenue pour la liaison entre la portion mobile de rétention et le corps d'embout.

L'invention a également pour objet un dispositif de prélèvement à déplacement positif comprenant au moins un tel ensemble. Par exemple, ce dispositif est une pipette de prélèvement à déplacement positif, manuelle ou motorisée, monocanal ou multicanaux, ou encore un automate de prélèvement à déplacement positif, monocanal ou multicanaux.

D'autres avantages et caractéristiques de l'invention apparaîtront dans la description détaillée non limitative ci-dessous.

La description sera faite au regard des dessins annexés parmi lesquels ;
[Fig. 1] représente une vue en perspective d'une pipette de prélèvement à déplacement positif, selon l'invention ;
[Fig. 2] représente une vue partielle en coupe longitudinale de la pipette montrée sur la figure précédente, montrant en particulier un ensemble selon un premier mode de réalisation préféré de l'invention ;
[Fig. 3] représente une vue en perspective de l'embout de pipette appartenant à l'ensemble montré sur la figure précédente ;
[Fig. 4] représente une vue de côté de l'embout montré sur la figure précédente ;
[Fig. 5] représente une vue partielle en coupe longitudinale similaire à celle de la figure 2, montrant l'ensemble à un instant donné au cours d'une opération d'éjection du système piston-capillaire ;
[Fig. 6] représente une vue en perspective de l'embout, dans son état tel qu'adopté à l'instant donné représenté sur la figure 5 ;
[Fig. 7] représente une vue partielle en coupe longitudinale similaire à celle de la figure 5, à la fin de l'opération d'éjection du système piston-capillaire ; et
[Fig. 8] représente une vue de côté de l'ensemble, selon un second mode de réalisation préféré de l'invention.

En référence tout d'abord à la figure 1, il est représenté une pipette monocanal 1 de prélèvement à déplacement positif et à actionnement manuel, selon la présente invention. Cette pipette manuelle est également dite « pipette mécanique ». Dans toute la description qui va suivre, les termes « haut » et « bas » sont à considérer avec la pipette maintenue à la verticale, en position de pipetage ou proche de cette même position.

Sur la figure 1, il est représenté la pipette 1 tenue par la main 2 d'un opérateur, qui, à l'aide de son pouce 4, actionne la pipette pour engendrer la distribution d'un liquide qui a préalablement été aspiré.

Plus précisément, la pipette 1 comprend une poignée 6 formant corps supérieur de la pipette, poignée de laquelle débouche une tige de commande de pipetage 10. Celle-ci porte à son extrémité haute, en position de pipetage, un bouton de commande 12 dont la partie supérieure est destinée à subir la pression du pouce 4 de l'opérateur.

A titre indicatif, il est noté qu'un écran d'affichage (non représenté) peut être prévu sur la poignée 6. De même, des moyens de réglage du volume à prélever sont aussi accessibles à l'opérateur sur cette poignée 6.

Sous la poignée 6, la pipette 1 comporte une partie basse 14 amovible, dont un corps extérieur 15 de partie basse. La partie basse 15 se termine vers la bas par un embout 16 recevant un consommable 18, dénommé système piston-capillaire. Sur la figure 1, seul le capillaire 21 du système 18 est visible, puisque le piston se trouve à l'intérieur du capillaire 21 et de l'embout 16. De manière connue, après le pipetage, le système piston-capillaire 18 peut être éjecté mécaniquement par un éjecteur 20 dont le bouton d'actionnement 22 se trouve par exemple en saillie sur le dessus de la poignée, à proximité du bouton de commande 12.

La tige de commande de pipetage 10 est reliée à son extrémité basse à un système de pince (non visible sur la figure 1), capable d'agripper puis de libérer le piston du système piston-capillaire 18, selon une manière connue qui ne sera pas décrite ici.

En référence à présent aux figures 2 à 4, il est représenté un ensemble 30 selon un premier mode de réalisation préféré de l'invention, cet ensemble étant intégré à la pipette montrée sur la figure 1, et comportant globalement l'embout 16 et l'éjecteur 20 de conceptions particulières.

L'embout 16, le mieux visible sur les figures 3 et 4, présente une forme creuse en étant centré sur un axe central longitudinal 32 de l'embout, correspondant ici à l'axe central longitudinal de la pipette monocanal. Le creux de l'embout 16 est destiné à être traversé par le piston 23 du système piston-capillaire 18, dont l'extrémité haute est agrippée par le système de pince 34 entraîné par la tige de commande de pipetage.

La surface extérieure 36 de l'embout 16 est pourvue d'un organe 38 de rétention axiale du capillaire, réalisé par un bourrelet annulaire centré sur l'axe 32, ou bien sous forme d'épaulement ou toute forme similaire. Dans tous les cas, l'organe 38 constitue une butée axiale destinée à retenir le capillaire 21 sur l'embout 16. De manière connue, la surface intérieure de la partie supérieure du capillaire est conformée pour coopérer avec l'organe de rétention axiale 38 de l'embout, par exemple en disposant d'une saillie annulaire 40 s'étendant radialement vers l'intérieur, logée dans un évidement 41 de l'embout délimité vers le bas par l'organe 38.

Plus précisément, l'organe 38 de rétention axiale du capillaire ne s'étend pas de manière continue tout autour de la surface extérieure 36 de l'embout, puisque ce dernier présente une conception segmentée / fendue spécifique à l'invention, et qui va être décrite ci-après. L'organe 38 présente de ce fait la même conception segmentée / fendue dans la direction circonférentielle.

La partie principale de l'embout 16 n'est en effet pas totalement cylindrique, puisqu'une segmentation est réalisée entre un corps d'embout 42 et une portion mobile 44 de rétention de capillaire. Le corps d'embout 42 est fixe, sa partie haute 42a présentant une forme générale de demi-cylindre, tandis que sa partie basse 42b adopte une forme générale de cylindre entier, les deux parties étant agencées dans le prolongement axial l'un de l'autre et préférentiellement réalisées d'une seule pièce, c'est-à-dire monobloc ou encore d'un seul tenant. Le matériau utilisé est préférentiellement une matière plastique, ou encore par exemple de l'aluminium surmoulé.

La partie évidée du corps d'embout 42, en regard de sa partie haute 42a, est occupée par la portion mobile de rétention 44, elle aussi préférentiellement en forme générale de demi-cylindre. Ensemble, le corps d'embout 42 et la portion mobile de rétention 44 forment un embout classique, à la différence qu'un espacement 46 les sépare circonférentiellement et axialement, conduisant à la conception segmentée / fendue précitée.

Le bourrelet ou l'épaulement 38 sur trouve en partie sur la surface extérieure du corps d'embout 42, et en partie sur la surface extérieure de la portion mobile de rétention 44. Les deux éléments 42, 44, qui reconstituent donc ensemble une grande partie d'un cylindre centré sur l'axe 32, sont reliés l'un à l'autre au niveau de leur extrémité haute à l'aide d'une couronne intermédiaire 50, également centrée sur l'axe 32.

Cette couronne 50 intègre une liaison souple entre le corps d'embout 42 et la portion mobile de rétention 44, sous la forme de deux zones souples 52 d'épaisseur réduite, et diamétralement opposées. Entre ces deux zones souples 52, il est tout d'abord défini un premier secteur angulaire de couronne 50a solidaire de la portion mobile de rétention 44, et, à l'opposé, un second secteur angulaire de couronne 50b solidaire du corps d'embout 42. La liaison souple permet globalement, par déformation élastique des deux zones souples 52, un mouvement de pivotement des deux secteurs angulaires de couronne 50a, 50b l'un par rapport à l'autre, selon un axe de pivotement transversal passant par ces deux zones souples 52.

Ici encore, la couronne intermédiaire 50 est préférentiellement réalisée d'une seule pièce avec les éléments 42, 44 de l'embout.

Dans le prolongement vers le haut de la portion mobile de rétention 44, à partir du premier secteur angulaire de couronne 50a, l'embout est complété par un levier 54. Le premier secteur angulaire de couronne 50a est ainsi agencé entre la portion mobile 44 et le levier 54, selon la direction de l'axe 32. Les éléments 44, 50a et 54 forment ainsi un ensemble solidaire, préférentiellement réalisé d'une seule pièce, et destiné à peu se déformer en cours d'utilisation de la pipette. Au contraire, pour assurer le fonctionnement qui sera décrit ci-après, il est recherché une certaine rigidité de manière à ce que cet ensemble puisse se déplacer sans se déformer, et en particulier pour faire en sorte qu'un basculement de la partie mobile de rétention 44 radialement vers l'intérieur, via la liaison 52, 52 et relativement au corps d'embout 42, entraîne un basculement du levier 54 radialement vers l'extérieur.

Enfin, l'embout 16 est complété par une platine de fixation 56 s'étendant vers le haut à partir du second secteur angulaire de couronne 50b. La platine 56, agencée de manière diamétralement opposée au levier 54, constitue une partie fixe de l'embout qui est destinée à être fixée directement ou indirectement sur le corps extérieur 15 de la partie basse de pipette.

L'éjecteur 20, visible sur la figure 2, est quant à lui destiné à éjecter le système piston-capillaire 18 par appui axial sur l'extrémité haute du capillaire 21. La pipette permet une course axiale d'éjection de l'éjecteur 20 relativement à l'embout 16, entre une position extrême haute de repos montrée sur la figure 2, et une position extrême basse d'éjection montrée sur la figure 7 qui sera décrite ultérieurement. Pour ce faire, l'éjecteur 20 comprend une extrémité basse d'éjection 60 destinée à être en contact axial avec une extrémité haute de capillaire, lors de la course d'éjection. De manière connue, l'extrémité basse d'éjection 60 de l'éjecteur, centrée sur l'axe 32, peut présenter une étendue circonférentielle élevée, dépassant par exemple les 180°.

L'éjecteur 20 et le levier 54 sont destinés à coopérer ensemble pour maintenir un emmanchement ferme du capillaire 21 sur l'embout 16 durant le pipetage, tout en permettant de limiter l'effort à déployer sur l'éjecteur 20 pour provoquer l'éjection du système piston-capillaire 18.

Ainsi, le levier 54 dispose en partie haute d'une surface de came 62 radialement extérieure, dont la forme est telle que cette surface 62 s'éloigne radialement de l'axe 32 en allant vers le haut. La surface de came 62 peut donc être un plan incliné, ou alternativement une surface courbe.

Par ailleurs, pour coopérer avec la surface de came 62 du levier 54, l'éjecteur 20 est équipé d'un organe de verrouillage 64 qui correspond ici à un organe de butée axiale. En position extrême haute de repos de l'éjecteur 20, telle que représentée sur la figure 2, l'organe de verrouillage 64 occupe une position de verrouillage dans laquelle il se situe au contact de la surface de came 62, en étant agencé radialement vers l'extérieur par rapport à celle-ci. De ce fait, l'organe de verrouillage 64 interdit au levier 54 de basculer radialement vers l'extérieur, et maintient ce dernier en position droite, contribuant ainsi à maintenir la portion mobile de rétention 44 dans une position active de retenue du capillaire. La position active de retenue de la portion mobile 44, telle que montrée sur la figure 2, correspond également à une position droite de cette portion mobile de rétention 44, dans laquelle elle reconstitue au mieux le cylindre avec le corps fixe d'embout 42. En d'autres termes, dans cette position active de retenue, la partie du bourrelet 38 située sur la surface extérieure de la portion mobile de rétention 44 est agencée dans sa position la plus excentrée en rapport à l'axe 32, ce qui lui permet de contribuer à maintenir fermement le capillaire 21 sur l'embout. Le verrouillage de la portion mobile de rétention 44 dans cette position, par l'appui radial entre les éléments 62, 64, autorise ainsi des opérations de pipetage sans risque de rupture de la liaison entre l'embout et le capillaire. Après le pipetage, lorsque la course d'éjection est amorcée, l'éjecteur 20 est déplacé vers le bas et entre rapidement en contact avec l'extrémité haute du capillaire 21, qui va être désemmanché de l'embout 16. A cet égard, il noté qu'à ce stade, le piston 23 a été libéré du système de pince d'une manière connue, qui ne sera pas décrite ici.

Pendant que l'extrémité basse d'éjection 60 de l'éjecteur 20 appuie sur l'extrémité haute du capillaire 21, l'éjecteur dans son mouvement descendant entraîne avec lui l'organe de verrouillage 64, sous forme de bossage, de pion, ou de toute autre forme en relief capable de former la butée radiale désirée.

Il se produit alors un déplacement vers le bas de l'organe de verrouillage 64 le long de la surface de came 62, autorisant le basculement du levier 54 radialement vers l'extérieur en raison de sa forme de plan incliné. Le basculement du levier 54 résulte d'un basculement de la portion mobile 44 radialement vers l'intérieur, produit lui-même par l'appui du capillaire 21 sur la partie du bourrelet 38 à la surface de la portion mobile 44. Une telle situation, autorisée par la déformation élastique de la liaison souple 52, 52 et par le déverrouillage du levier 54, est représentée sur les figures 5 et 6 montrant l'ensemble à un stade intermédiaire durant la course d'éjection, stade auquel l'organe mobile 44, contraint radialement vers l'intérieur, adopte une position escamotée de libération du capillaire 21.

La figure 7 représente quant à elle la situation à la fin de la course d'éjection, lorsque l'extrémité basse d'éjection 60 de l'éjecteur, en position extrême basse d'éjection, a éloigné suffisamment le capillaire 21 pour que ce dernier ne présente plus de contact avec la surface extérieure 36 de l'embout 16. A ce stade, la portion mobile de rétention 44 a retrouvé sa position droite du fait qu'elle n'est plus contrainte par le capillaire 21, et sous l'effet de l'effort élastique de rappel produit par les zones souples 52 de la liaison. Lorsque l'éjecteur 20 est relâché par l'opérateur et revient sous l'effet d'un ressort à sa position extrême haute de repos, l'organe de verrouillage 64 retrouve le contact avec la surface de came inclinée 62 de levier, conduisant au verrouillage de ce dernier comme sur la figure 2.

A titre indicatif, il est noté que l'opération initiale de mise en place du capillaire 21 sur l'embout 16 s'effectue de manière classique et conventionnelle, à force, en déplaçant la pipette verticalement vers le bas. La prise du capillaire 21 s'effectue alors grâce à une légère déformation élastique de la portion mobile de retenue 44, jusqu'à la l'obtention de la coopération souhaitée entre le bourrelet 38 de l'embout et la saillie 40 du capillaire. Pendant cette opération de prise du capillaire 21, le levier 54 reste immobile dans sa position verrouillée.

La figure 8 représente un second mode de réalisation préféré de l'invention, dans lequel les zones souples 52 sont remplacées par une liaison pivot ou rotule 66, prenant ici la forme de deux demi-liaisons assurant la jonction entre les deux secteurs de couronne intermédiaire 50a, 50b. La liaison pivot 66, d'axe passant par les deux demi-liaisons, est réalisée de manière classique, par exemple à l'aide d'un axe, d'une chape, etc. La liaison 66 peut être équipée de moyens élastiques de rappel forçant la portion mobile de rétention 44 vers sa position active de retenue du capillaire. En alternative, la position de la portion mobile de rétention 44 peut être dictée par la position relative de l'organe de verrouillage 64 de l'éjecteur dans une rainure inclinée 62' pratiqué sur le levier 54.

Durant la course d'éjection, l'organe de verrouillage 64 en forme de pion ou de galet, en se déplaçant dans la rainure 62', entraîne le basculement du levier 54 radialement vers l'extérieur, conduisant alors à un basculement de la portion mobile 44 radialement vers l'intérieur depuis sa position active de retenue du capillaire 21, vers sa position escamotée de libération du capillaire.

Bien entendu, diverses modifications peuvent être apportées par l'homme du métier à l'invention qui vient d'être décrite, uniquement à titre d'exemples non limitatifs, et dont la portée est définie par les revendications annexées. En particulier, les modes de réalisation préférés décrits ci-dessus correspondent à la mise en œuvre de l'invention sur une pipette manuelle et monocanal, mais tous les enseignements peuvent être transposés sur d'autres types de pipettes, motorisées et/ou multicanaux, ou encore sur des automates.

## Revendications

1. Ensemble (30) pour dispositif de prélèvement à déplacement positif, l'ensemble comprenant :
- un embout (16) destiné à porter un capillaire (21) d'un système piston-capillaire (18), l'embout étant creux, centré sur un axe central longitudinal (32) de l'embout, et comportant une surface extérieure (36) pourvue d'un organe (38) de rétention axiale du capillaire,
- un éjecteur (20) destiné à éjecter le système piston-capillaire (18), l'ensemble étant conçu de manière à permettre une course axiale d'éjection de l'éjecteur (20) relativement à l'embout (16), entre une position extrême haute de repos et une position extrême basse d'éjection, l'éjecteur (20) comprenant une extrémité d'éjection (60) destinée à être en contact axial avec une extrémité de capillaire (21) lors de la course d'éjection,
l'embout (16) comportant un corps (42) ainsi qu'une portion mobile (44) de rétention de capillaire reliée au corps (42) par une liaison (52, 52, 66), la portion mobile de rétention (44) comportant sur sa surface extérieure au moins une partie dudit organe (38) de rétention axiale du capillaire,
**caractérisé en ce que** l'embout comporte également un levier (54) solidaire de la partie mobile de rétention (44), de sorte qu'un basculement de la partie mobile (44) radialement vers l'intérieur, via la liaison (52, 52, 66) et relativement au corps d'embout (42), entraîne un basculement du levier (54) radialement vers l'extérieur,
l'éjecteur (20) étant équipé d'un organe de verrouillage (64) coopérant avec le levier (54) de sorte que :
- dans la position extrême haute de repos de l'éjecteur (20), l'organe de verrouillage (64) occupe une position de verrouillage dans laquelle il maintient la portion mobile (44) de l'embout dans une position active de retenue du capillaire, en interdisant au levier (54) de basculer radialement vers l'extérieur; et
- durant la course d'éjection de l'éjecteur (20), l'organe de verrouillage (64) :
- autorise le basculement du levier (54) radialement vers l'extérieur, résultant d'un basculement de la portion mobile (44) radialement vers l'intérieur depuis sa position active de retenue du capillaire, vers une position escamotée de libération du capillaire, ou
- entraîne le basculement du levier (54) radialement vers l'extérieur, conduisant à un basculement de la portion mobile (44) radialement vers l'intérieur depuis sa position active de retenue du capillaire, vers sa position escamotée de libération du capillaire.

2. Ensemble selon la revendication 1, **caractérisé en ce qu'**au sein de l'embout (16), la liaison (52, 52) entre la portion mobile (44) de rétention de capillaire et le corps d'embout (42) est une liaison souple, déformable élastiquement.

3. Ensemble selon la revendication 2, **caractérisé en ce que** l'embout (16) comporte une couronne intermédiaire (50) centrée sur son axe central longitudinal (32), et **en ce que** la liaison souple est réalisée par deux zones souples (52, 52) d'épaisseur réduite, entre lesquelles sont délimités un premier secteur angulaire de couronne (50a) ainsi qu'un second secteur angulaire de couronne (50b), le premier secteur angulaire (50a) étant solidaire de la portion mobile (44) de rétention de capillaire et du levier (54) en étant agencé entre eux deux, tandis que le second secteur angulaire (50b) est solidaire du corps d'embout (42).

4. Ensemble selon la revendication 3, **caractérisé en ce que** les deux zones souples (52, 52) d'épaisseur réduite sont diamétralement opposées.

5. Ensemble selon la revendication 3 ou 4, **caractérisé en ce que** l'embout (16) comporte également une platine de fixation (56), solidaire du second secteur angulaire de couronne (50b).

6. Ensemble selon l'une quelconque des revendications 2 à 5, **caractérisé en ce que** l'embout (16) est réalisé d'une seule pièce.

7. Ensemble selon l'une quelconque des revendications 2 à 6, **caractérisé en ce que** l'organe de verrouillage (64) prévu sur l'éjecteur (20) est réalisé par un organe de butée radial, destiné à coopérer avec un plan incliné (62) du levier (54) de l'embout.

8. Ensemble selon la revendication 1, **caractérisé en ce qu'**au sein de l'embout (16), la liaison entre la portion mobile (44) de rétention de capillaire et le corps d'embout (42) est une liaison pivot (66) ou une liaison rotule.

9. Ensemble selon l'une quelconque des revendications précédentes, **caractérisé en ce que** la portion mobile (44) de rétention de capillaire présente une forme générale de demi-cylindre.

10. Ensemble selon l'une quelconque des revendications précédentes, **caractérisé en ce qu'**une autre partie dudit organe de rétention axiale (38) du capillaire est prévue sur la surface extérieure du corps d'embout (42).

11. Ensemble selon l'une quelconque des revendications précédentes, **caractérisé en ce que** l'organe de rétention axiale (38) du capillaire est réalisé à l'aide d'au moins un bourrelet annulaire sur la surface extérieure (36) de l'embout (16).

12. Ensemble selon l'une quelconque des revendications précédentes, **caractérisé en ce que** la portion mobile (44) de rétention de capillaire et le levier (54) de l'embout sont réalisés d'une seule pièce.

13. Dispositif (1) de prélèvement à déplacement positif comprenant au moins un ensemble (30) selon l'une quelconque des revendications précédentes.

14. Dispositif selon la revendication 13, **caractérisé en ce qu'**il est une pipette de prélèvement à déplacement positif, manuelle ou motorisée, monocanal ou multicanaux.

15. Dispositif selon la revendication 13, **caractérisé en ce qu'**il est un automate de prélèvement à déplacement positif, monocanal ou multicanaux.

## Patentansprüche

1. Baugruppe (30) einer Probenentnahmevorrichtung mit positiver Verdrängung, wobei die Baugruppe Folgendes umfasst:
- eine Spitze (16), die dazu bestimmt ist, eine Kapillare (21) eines Kolben-Kapillar-Systems (18) zu tragen, wobei die Spitze hohl ist, auf einer zentralen Längsachse (32) der Spitze zentriert ist und eine Außenfläche (36) enthält, die mit einem axialen Halteelement (38) der Kapillare versehen ist,
- eine Auswurfvorrichtung (20), die dazu bestimmt ist, das Kolben-Kapillar-System (18) auszuwerfen, wobei die Baugruppe dazu ausgebildet ist, einen axialen Auswurfweg der Auswurfvorrichtung (20) relativ zur Spitze (16) zwischen einer oberen Ruheendposition und einer unteren Auswurfendposition zu gestatten, wobei die Auswurfvorrichtung (20) ein Auswurfende (60) umfasst, das dazu bestimmt ist, während des Auswurfwegs in axialem Kontakt mit einem Kapillarende (21) zu stehen,
wobei die Spitze (16) einen Körper (42) sowie einen beweglichen Halteabschnitt (44) der Kapillare umfasst, der über eine Verbindung (52, 52, 66) mit dem Körper (42) verbunden ist, wobei der bewegliche Halteabschnitt (44) auf seiner Außenfläche mindestens einen Teil des axialen Halteelements (38) der Kapillare enthält,
**dadurch gekennzeichnet, dass** die Spitze außerdem einen Hebel (54) enthält, der fest mit dem beweglichen Halteteil (44) verbunden ist, so dass ein Kippen des beweglichen Teils (44) radial nach innen über die Verbindung (52, 52, 66) und relativ zum Spitzenkörper (42) ein Kippen des Hebels (54) radial nach außen bewirkt,
wobei die Auswurfvorrichtung (20) mit einem Verriegelungselement (64) ausgestattet ist, das so mit dem Hebel (54) zusammenwirkt, dass:
- in der oberen Ruheendposition der Auswurfvorrichtung (20) das Verriegelungselement (64) eine Verriegelungsposition einnimmt, in der es den beweglichen Abschnitt (44) der Spitze in einer aktiven Halteposition der Kapillare hält, indem es den Hebel (54) daran hindert, radial nach außen zu kippen; und
- während des Auswurfwegs der Auswurfvorrichtung (20) das Verriegelungselement (64):
- das Kippen des Hebels (54) radial nach außen ermöglicht, was aus einem Kippen des beweglichen Abschnitts (44) radial nach innen von seiner aktiven Halteposition der Kapillare in eine zurückgezogene Freigabeposition der Kapillare resultiert, oder
- das Kippen des Hebels (54) radial nach außen bewirkt, was zu einem Kippen des beweglichen Abschnitts (44) radial nach innen von seiner aktiven Halteposition der Kapillare in seine zurückgezogene Freigabeposition der Kapillare führt.

2. Baugruppe nach Anspruch 1, **dadurch gekennzeichnet, dass** die Verbindung (52, 52) in der Spitze (16) zwischen dem beweglichen Halteabschnitt (44) der Kapillare und dem Spitzenkörper (42) eine flexible, elastisch verformbare Verbindung ist.

3. Baugruppe nach Anspruch 2, **dadurch gekennzeichnet, dass** die Spitze (16) einen Zwischenring (50) umfasst, der auf ihrer zentralen Längsachse (32) zentriert ist, und dass die flexible Verbindung durch zwei flexible Zonen (52, 52) mit verringerter Dicke hergestellt wird, zwischen denen ein erster Winkelsektor (50a) des Rings sowie ein zweiter Winkelsektor (50b) des Rings begrenzt sind, wobei der erste Winkelsektor (50a) fest mit dem beweglichen Halteabschnitt (44) der Kapillare verbunden ist und der Hebel (54) zwischen den beiden angeordnet ist, während der zweite Winkelsektor (50b) fest mit dem Spitzenkörper (42) verbunden ist.

4. Baugruppe nach Anspruch 3, **dadurch gekennzeichnet, dass** die beiden flexiblen Zonen (52, 52) mit verringerter Dicke sich diametral gegenüberstehen.

5. Baugruppe nach Anspruch 3 oder 4, **dadurch gekennzeichnet, dass** die Spitze (16) außerdem eine Befestigungsplatte (56) enthält, die fest mit dem zweiten Winkelsektor (50b) des Rings verbunden ist.

6. Baugruppe nach einem der Ansprüche 2 bis 5, **dadurch gekennzeichnet, dass** die Spitze (16) aus einem Stück hergestellt ist.

7. Baugruppe nach einem der Ansprüche 2 bis 6, **dadurch gekennzeichnet, dass** das an der Auswurfvorrichtung (20) vorgesehene Verriegelungselement (64) durch ein radiales Anschlagelement hergestellt ist, das dazu bestimmt ist, mit einer geneigten Ebene (62) des Hebels (54) der Spitze zusammenzuwirken.

8. Baugruppe nach Anspruch 1, **dadurch gekennzeichnet, dass** die Verbindung in der Spitze (16) zwischen dem beweglichen Halteabschnitt (44) der Kapillare und dem Spitzenkörper (42) eine Schwenkverbindung (66) oder eine Kugelgelenkverbindung ist.

9. Baugruppe nach einem der vorhergehenden Ansprüche, **dadurch gekennzeichnet, dass** der bewegliche Halteabschnitt (44) der Kapillare eine allgemeine Halbzylinderform aufweist.

10. Baugruppe nach einem der vorhergehenden Ansprüche, **dadurch gekennzeichnet, dass** ein weiterer Teil des axialen Halteelements (38) der Kapillare an der Außenfläche des Spitzenkörpers (42) vorgesehen ist.

11. Baugruppe nach einem der vorhergehenden Ansprüche, **dadurch gekennzeichnet, dass** das axiale Halteelement (38) der Kapillare mit Hilfe mindestens einer ringförmigen Verdickung auf der Außenfläche (36) der Spitze (16) hergestellt ist.

12. Baugruppe nach einem der vorhergehenden Ansprüche, **dadurch gekennzeichnet, dass** der bewegliche Halteabschnitt (44) der Kapillare und der Hebel (54) der Spitze aus einem Stück hergestellt sind.

13. Probenentnahmevorrichtung (1) mit positiver Verdrängung, umfassend mindestens eine Baugruppe (30) nach einem der vorhergehenden Ansprüche.

14. Vorrichtung nach Anspruch 13, **dadurch gekennzeichnet, dass** sie eine einkanalige oder mehrkanalige, manuelle oder motorisierte Probenentnahmepipette mit positiver Verdrängung ist.

15. Vorrichtung nach Anspruch 13, **dadurch gekennzeichnet, dass** sie eine einkanalige oder mehrkanalige Probenentnahme-Steuerungsvorrichtung mit positiver Verdrängung ist.

## Claims

1. Positive displacement device assembly (30), the assembly comprising:
- a tip (16) intended to support a capillary (21) of a plunger-capillary system (18), the tip being hollow, centred on a longitudinal central axis (32) of the tip, and including an outer surface (36) provided with an axial retention member (38) of the capillary,
- an ejector (20) intended to eject the plunger-capillary system (18), the assembly being designed so as to enable an axial ejection travel of the ejector (20) relative to the tip (16), between a top resting end position and a bottom ejection end position, the ejector (20) comprising an ejection end (60) intended to be in axial contact with a capillary end (21) during the ejection travel,
the tip (16) including a body (42) as well as a movable capillary retention portion (44) connected to the body (42) by a link (52, 52, 66), the movable retention portion (44) including on its outer surface at least a part of said axial retention member (38) of the capillary,
**characterised in that** the tip also includes a lever (54) rigidly connected to the movable retention part (44), such that a tilting of the movable part (44) radially inwards, via the link (52, 52, 66) and relative to the tip body (42), actuates a tilting of the lever (54) radially outwards,
the ejector (20) being equipped with a locking member (64) cooperating with the lever (54) such that:
- in the top resting end position of the ejector (20), the locking member (64) occupies a locking position wherein it holds the movable portion (44) of the tip in an active holding position of the capillary, by preventing the lever (54) from tilting radially outwards; and
- during the ejection travel of the ejector (20), the locking member (64):
- allows the tilting of the lever (54) radially outwards, resulting from a tilting of the movable portion (44) radially inwards from its active holding position of the capillary, to a retracted release position of the capillary, or
- actuates the tilting of the lever (54) radially outwards, resulting in a tilting of the movable portion (44) radially inwards from its active holding position of the capillary, to its retracted release position of the capillary.

2. Assembly according to claim 1, **characterised in that**, in the tip (16), the link (52, 52) between the movable retention portion (44) of the capillary and the tip body (42) is a flexible, elastically deformable link.

3. Assembly according to claim 2, **characterised in that** the tip (16) includes an intermediate ring (50) centred on its longitudinal central axis (32), and **in that** the flexible link is produced by two flexible zones (52, 52) of reduced thickness, between which a first angular ring sector (50a) as well as a second angular ring sector (50b) are delimited, the first angular sector (50a) being rigidly connected to the movable retention portion (44) of the capillary and the lever (54) while being arranged between the two, whereas the second angular sector (50b) is rigidly connected to the tip body (42).

4. Assembly according to claim 3, **characterised in that** the two flexible zones (52, 52) of reduced thickness are diametrically opposed.

5. Assembly according to claim 3 or 4, **characterised in that** the tip (16) also includes a fastening plate (56), rigidly connected to the second angular ring sector (50b).

6. Assembly according to any one of claims 2 to 5, **characterised in that** the tip (16) is made of one piece.

7. Assembly according to any one of claims 2 to 6, **characterised in that** the locking member (64) provided on the ejector (20) is embodied by a radial stop member, intended to cooperate with an inclined plane (62) of the tip lever (54).

8. Assembly according to claim 1, **characterised in that**, in the tip (16), the link between the movable capillary retention portion (44) and the tip body (42) is a pivot link (66) or a ball joint link.

9. Assembly according to any one of the preceding claims, **characterised in that** the movable capillary retention portion (44) has a general half-cylinder shape.

10. Assembly according to any one of the preceding claims, **characterised in that** another part of said axial retention member (38) of the capillary is provided on the outer surface of the tip body (42).

11. Assembly according to any one of the preceding claims, **characterised in that** the axial retention member (38) of the capillary is embodied using at least one annular bead on the outer surface (36) of the tip (16).

12. Assembly according to any one of the preceding claims, **characterised in that** the movable capillary retention portion (44) and the tip lever (54) are made of one piece.

13. Positive displacement sampling device (1) comprising at least one assembly (30) according to any one of the preceding claims.

14. Device according to claim 13, **characterised in that** it is a single-channel or multichannel, manual or motorised, positive displacement sampling pipette.

15. Device according to claim 13, **characterised in that** it is a single-channel or multichannel, manual or motorised, positive displacement sampling programmable controller.
